# EUROPÄISCHE PATENTSCHRIFT

(11) **EP 2 754 149 B1**
(45) Veröffentlichungstag und Bekanntmachung des Hinweises auf die Patenterteilung: **18.05.2016**
(21) Anmeldenummer: 12753141.6
(22) Anmeldetag: 03.09.2012
(51) Int. Cl.: G10D 3/18

(54) **KINNHALTER, KINNHALTERSYSTEM UND MUSIKINSTRUMENT**
CHIN REST, CHIN REST SYSTEM AND MUSICAL INSTRUMENT
MENTONNIÈRE, ENSEMBLE MENTONNIÈRE ET INSTRUMENT DE MUSIQUE

(30) Priorität: 05.09.2011 DE 102011053285
(43) Veröffentlichungstag der Anmeldung: 16.07.2014
(73) Patentinhaber: Wittner GmbH & Co. KG, 88316 Isny (DE)
(72) Erfinder: VOCHEZER, Georg, 88260 Argenbühl-Christazhofen (DE)
(74) Vertreter: Hoeger, Stellrecht & Partner Patentanwälte mbB
(86) Internationale Anmeldenummer: PCT/EP2012/067059
(87) Internationale Veröffentlichungsnummer: WO 2013/034510

(56) Entgegenhaltungen:
- DE-A1- 19 532 900
- US-A- 1 204 642
- US-A- 3 175 446
- US-A- 3 683 098

## Beschreibung

Die Erfindung betrifft einen Kinnhalter für ein Musikinstrument, umfassend eine Kinnstütze und eine Halteeinrichtung zum Halten der Kinnstütze an dem Musikinstrument.

Die Erfindung betrifft weiterhin ein Kinnhaltersystem.

Ferner betrifft die Erfindung ein Musikinstrument.

Aus der EP 1 067 508 A2 oder US 6,268,555 B1 ist ein Kinnhalter für ein Musikinstrument mit einer Kinnstütze und einer Haltevorrichtung zum Halten der Kinnstütze an dem Musikinstrument, welche mindestens ein Spannelement umfasst, das zum Verspannen der Kinnstütze mit dem Musikinstrument in einer Spannrichtung stellbar ist, bekannt. Die Kinnstütze weist dabei eine Einschiebeführung für das mindestens eine Spannelement auf und die Einschiebeführung ist so angeordnet und ausgebildet, dass die Einschieberichtung schräg zur Spannrichtung ist.

Aus der DE 43 02 804 C2 ist ein Kinnhalter für geigenartige Instrumente bekannt, welcher einen Träger aufweist, der aus Rohrabschnitten gebildet ist und der an einen Kinnhalter anschließt.

Aus der DE 359 170 ist ein Kinnhalter bekannt, bei dem die Kinnstütze mittels Spannschlossklemmen am Instrument befestigt ist.

Aus der DE 621 416 ist ein in der Höhe und Richtung verstellbarer Geigenhalter bekannt, bei dem der zum Einhaken hinter dem Kieferknochen dienende länglich geformte obere Halter ganz oder teilweise im Sinne eines Kugelgelenks beweglich und verstellbar mit der oberen Klemmbacke der am Geigenkörper befestigten Klemmvorrichtung verbunden ist.

Aus der DE 202 08 751 U1 ist ein Kinnhalter für Streichinstrumente bekannt, der an seiner Unterseite zwei Einstellschrauben aufnimmt, welche durch das Gewinde in vorzugsweise Gewindebuchsen stufenlos verstellbar in den Kinnhalter einschraubbar sind, wodurch ein beliebiger wie auch unterschiedlicher Abstand der Einstellschrauben zur Abstützung auf der Instrumentendecke realisiert wird.

Aus der US 7,531,727 B2 ist ein Kinnhalter für ein Musikinstrument bekannt, welcher einen Körper, eine erste Stütze, eine zweite Stütze, ein Kinnpad und eine dritte Stütze umfasst. Die erste Stütze erstreckt sich von einem ersten Endbereich des Körpers und hat mindestens eine Klemme zum Angriff an einen oberen Rand eines Musikinstrumentenkörpers. Die zweite Stütze erstreckt sich von einem zweiten Endbereich des Körpers und hat mindestens eine Klemme zum Angriff an dem oberen Rand des Musikinstrumentenkörpers an einer Stelle, welche von der ersten Stütze beabstandet ist. Das Kinnpad umfasst eine kinnaufnehmende Oberfläche und ist an den Körper gekoppelt. Die dritte Stütze kann eine Stelle entlang des oberen Rands des Musikinstruments kontaktieren.

Aus der DE 195 32 900 A1 ist eine ergonomisch, individuell geformt und gefertigte Kinnstütze bekannt, bei der ein Modell durch Abdruck mittels vorgefertigter Schale, plastischem Material und einem Härter gewonnen wird.

Aus der US 3,683,098 ist eine weitere Kinnstütze bekannt.

Aus der US 3,175,446 ist ein weiterer Kinnhalter bekannt.

Ferner ist aus der US 1,204,642 ein Kinnhalter bekannt.

Der Erfindung liegt die Aufgabe zugrunde, einen Kinnhalter der eingangs genannten Art bereitzustellen, welcher auf einfache und variable Weise einsetzbar ist.

Diese Aufgabe wird bei dem eingangs genannten Kinnhalter erfindungsgemäß dadurch gelöst, dass mehrere Stützfüße, über welche sich die Kinnstütze an einer Decke des Musikinstruments abstützt, wobei die Stützfüße lösbar an der Kinnstütze angeordnet sind, die Stützfüße feststellbar drehbar und/oder schwenkbar und/oder neigbar an der Kinnstütze fixierbar sind, und die Kinnstütze ein erstes Kreisbogenelement mit einer ersten Kreisbogenfläche aufweist, an welchem sich ein Stützfuß mit einem zweiten Kreisbogenelement über eine zweite Kreisbogenfläche abstützt.

Durch die erfindungsgemäße Lösung kann ein Benutzer des Kinnhalters die Position der Kinnstütze bezüglich der Decke des Musikinstruments auf einfache Weise an seine individuellen Bedürfnisse anpassen, indem er den geeigneten Stützfuß wählt. Dadurch kann er beispielsweise unterschiedliche Höhenabstände der Kinnstütze zu der Decke des Musikinstruments testen, oder beispielsweise auch unterschiedliche Neigungsstellungen.

Diese Einstellungsmöglichkeiten lassen sich an demselben Kinnhalter durch Austausch eines Stützfußes erreichen.

Dadurch ist es beispielsweise auch möglich, den Kinnhalter an sich verändernde Verhältnisse auf einfache Weise anzupassen. Beispielsweise kann das Wachsen von Kindern als Benutzer berücksichtigt werden, indem Stützfüße ausgetauscht werden. Der Kinnhalter kann dadurch gewissermaßen mitwachsen.

Auch die Lagerhaltung lässt sich verringern, da eine individuelle Anpassung über Verwendung von entsprechenden Stützfüßen möglich ist. Die Modellvielfalt bezüglich Kinnstützen lässt sich dadurch verringern.

Insbesondere ist ein Stützfuß von der Kinnstütze lösbar, wenn der Kinnhalter von dem Musikinstrument gelöst ist.

Die Stützfüße sind feststellbar drehbar und/oder schwenkbar oder/neigbar an der Kinnstütze fixierbar. Bei der erfindungsgemäßen Lösung ist es möglich, wenn mehrere Stützfüße vorhanden sind, solche unterschiedlicher Höhe zu verwenden. Dadurch lässt sich eine Neigung der Kinnstütze bezüglich der Decke des Musikinstruments einstellen. Durch eine Drehbarkeit, Schwenkbarkeit oder Neigbarkeit eines Stützfußes für die Fixierung an der Kinnstütze lässt es sich erreichen, dass, wenn mehrere Stützfüße vorhanden sind, ihre entsprechenden Stützflächen in einer Ebene ausrichtbar sind, auch wenn diese unterschiedliche Höhen aufweisen.

Die Kinnstütze umfasst ein erstes Kreisbogenelement mit einer ersten Kreisbogenfläche, an welchem sich ein Stützfuß mit einem zweiten Kreisbogenelement über eine zweite Kreisbogenfläche abstützt. Es ist dadurch eine Art von orbitalem Drehlager bereitgestellt, auch bei einer Neigungsstellung des entsprechenden Stützfußes an der Kinnstütze ist eine Abstützung vorhanden. Dadurch wiederum ist es möglich, eine ebene Anlagefläche der Summe aller Stützfüße an die Decke des Musikinstruments zu erreichen, wobei Stützfüße unterschiedlicher Höhe verwendbar sind.

Günstig ist es, wenn die Halteeinrichtung mindestens einen Haltefuß aufweist, welcher zur Abstützung an einem der Decke gegenüberliegenden Boden des Musikinstruments vorgesehen ist, wobei insbesondere der Kinnhalter über die Halteeinrichtung an dem Musikinstrument zwischen Decke und Boden einspannbar ist. Dadurch lässt sich der Kinnhalter auf einfache Weise an dem Musikinstrument einspannen.

Günstig ist es, wenn der mindestens eine Stützfuß zur Abstützung an einem Randbereich der Decke des Musikinstruments zu einer Zarge hin vorgesehen ist. Dadurch werden die Klangeigenschaften des Musikinstruments minimal beeinflusst.

Insbesondere ist es günstig, wenn bei an dem Musikinstrument fixiertem Kinnhalter zwischen der Kinnstütze, dem mindestens einen Stützfuß und der Decke des Musikinstruments ein Freiraum insbesondere für einen Saitenhalter gebildet ist. Es lässt sich dadurch ein Teil eines Saitenhalters durch den Freiraum durchführen. Dadurch wiederum lässt sich der Kinnhalter optimal an dem Musikinstrument positionieren. Beispielsweise ist eine Positionierung im Bereich eines Einhängeknopfs für eine Einhängesaite eines Saitenhalters ermöglicht.

Insbesondere ist der mindestens eine Stützfuß an oder in der Nähe eines äußeren Rands der Kinnstütze angeordnet. Dadurch lässt sich ein einfacher Aufbau realisieren. Die Kinnstütze lässt sich mit optimierter angepasster ergonomischer Form ausbilden.

Günstig ist es, wenn mindestens ein erster Stützfuß und ein zweiter Stützfuß vorgesehen sind. Es lässt sich dadurch zwischen diesen ein Abstand ausbilden, durch welchen beispielsweise eine Einhängesaite eines Saitenhalters durchführbar ist.

Es ist dann günstig, wenn der erste Stützfuß und der zweite Stützfuß beabstandet zueinander sind mit einem zwischen dem ersten Stützfuß und dem zweiten Stützfuß liegenden Zwischenraum.

Es ist dann ferner günstig, wenn der Zwischenraum mit einem Freiraum zwischen der Kinnstütze und der Decke des Musikinstruments, wenn der Kinnhalter an diesem fixiert ist, verbunden ist. Dadurch lässt sich ein Saitenhalter mit einem Teilbereich in dem Freiraum positionieren und eine Einhängesaite, welche an dem Saitenhalter fixiert ist, lässt sich durch den Zwischenraum zu einem Einhängeknopf führen.

Ganz besonders vorteilhaft ist es, wenn die Halteeinrichtung an den Stützfüßen fixiert oder fixierbar ist. Die Stützfüße werden dann dazu verwendet, auch die Halteeinrichtung bezüglich der Kinnstütze zu fixieren.

Bei einem Ausführungsbeispiel weist dein Stützfuß mindestens eine Einschiebeführung auf, welche so angeordnet und ausgebildet ist, dass ein zugeordnetes Spannelement der Halteeinrichtung in diese in einer Einschieberichtung schräg zu einer Spannrichtung einschiebbar ist, wobei insbesondere das Spannelement in der Spannrichtung stellbar ist.

Eine entsprechende Ausbildung einer Halteeinrichtung ist in der EP 1 067 508 A2 oder US 6,268,555 B1 beschrieben, auf die ausdrücklich Bezug genommen wird.

Durch die Einschiebeführung ist erreicht, dass das oder die Spannelemente nicht ständig fest mit der Kinnstütze verbunden sein müssen, sondern bei Bedarf über die Einschiebeführung entnommen werden können bzw. zum Verspannen des Kinnhalters mit dem Musikinstrument eingeschoben werden können. Dadurch lässt sich der Kinnhalter platzsparend lagern bzw. transportieren und der Kinnhalter lässt sich schnell und einfach zerlegen bzw. zusammensetzen.

Da eine Einschiebeführung für die Spannelemente vorgesehen ist, ist man bei der Wahl des Materials für die Spannelemente freier.

Man ist nicht auf Metalle als Material für die Spannelemente beschränkt. Dort tritt das Problem auf, dass beim Spielen des Musikinstrumentes und insbesondere einer Violine das Metall der Spannelemente in Berührung kommt mit der auch noch besonders empfindlichen Haut von Hals und Gesicht des Spielers. Dies kann bei dafür empfindlichen Personen Allergien wie Nickelallergien auslösen oder verstärken. Dabei ist auch zu beachten, dass über die Verklemmung des Musikinstrumentes noch ein erhöhter Druck auf die Haut ausgeübt wird, was zusätzlich die Gefahr der Allergienbildung verstärkt. Bereits unter Allergien leidende Personen können die aus dem Stand der Technik bekannten Kinnhalter nicht verwenden.

Da bei dem Kinnhalter wegen der Einschiebeführung auch keine Gewinde vorgesehen werden müssen, lassen sich die Spannelemente so ausbilden, dass keine allergieauslösenden Metallteile mit der Haut des Spielers in Kontakt kommen und insbesondere lassen sich gut verträgliche Materialien verwenden. Der Kinnhalter erfüllt damit die Bestimmungen der EU-Richtlinie 94/27/EG für das Inverkehrbringen von nickelhaltigen Erzeugnissen, die unmittelbar und länger mit der Haut in Berührung kommen und daher zu allergischen Reaktionen führen, weil erfindungsgemäß gerade diese Berührung vermeidbar ist.

Besonders vorteilhaft ist es, wenn das mindestens eine Spannelement durch die Einschiebeführung lösbar an der Kinnstütze gehalten ist. Auf diese Weise lässt sich der Kinnhalter platzsparend lagern und gut transportieren. Durch das Einschieben der Spannelemente ist der Kinnhalter zeitsparend zusammensetzbar bzw. entsprechend zerlegbar, sodass er auch ausgehend vom zerlegten Zustand zeitsparend mit dem Musikinstrument verbindbar ist.

Die Einschieberichtung kann dabei in einem Winkel zur Spannrichtung im Bereich zwischen 20° und 70° liegen. Besonders vorteilhaft ist es, wenn dieser Winkel im Bereich zwischen 35° und 55° liegt. Dadurch ist dafür gesorgt, dass das Spannelement gut in die Einschiebeführung einführbar ist und dabei bei verspanntem Kinnhalter ein entsprechender Haltekopf nicht zu stark belastet ist. Besonders vorteilhaft ist es, wenn der Winkel im Wesentlichen bei 45° liegt, da dann, wenn die Spannrichtung im Wesentlichen senkrecht zu einem Korpus des Musikinstrumentes ist, ein Optimum zwischen guter Einführbarkeit des Spannelementes und minimaler Belastung bei der Verspannung erreichbar ist.

Fertigungstechnisch besonders günstig ist es, wenn die Einschiebeführung durch eine Ausnehmung in der Kinnstütze gebildet ist. Üblicherweise sind Kinnstützen aus Holz gefertigt. Die Einschiebeführung lässt sich dann durch einfache Fräsbearbeitung an der Kinnstütze herstellen.

Bei einer Variante einer Ausführungsform ist es vorgesehen, dass eine Einschiebeführung für ein Spannelement einen Führungskanal für das Spannelement aufweist. Dadurch lässt sich das Spannelement sicher in die Einschiebeführung einschieben und dort auch halten.

Um bei der Verspannung zwischen Kinnstütze und Musikinstrument für einen guten Halt des Spannelementes an einem Stützelement zu sorgen und insbesondere Verkippungen und dergleichen zu vermeiden, umfasst die Einschiebeführung günstigerweise einen mit dem Führungskanal verbundenen Stützkanal. Über den Stützkanal kann eine Haltefläche des Spannelementes an der Einschiebeführung vergrößert werden und insbesondere können die durch die Verspannung hervorgerufenen Kräfte besser aufgenommen werden. Günstigerweise weist dazu der Stützkanal eine Anlagefläche für das Spannelement auf, welche im Wesentlichen senkrecht oder in einem kleinen Winkel zur Spannrichtung liegt. Dies ermöglicht eine gute Aufnahme der zwischen Musikinstrument und Kinnstütze über das Spannelement wirkenden Spannkräfte.

Besonders günstig ist es, wenn die Einschiebeführung für ein Spannelement zwei getrennte Führungskanäle aufweist. Dadurch lässt sich das Spannelement sicher in der Einschiebeführung halten und auch entsprechend leicht einführen.

Um für eine gute Verspannung zwischen Kinnhalter und Musikinstrument zu sorgen ist günstigerweise ein Spannelement zweiteilig mit einem Verbindungselement zur Verbindung mit der Kinnstütze und einem Haltefuß zur Anlage an dem Musikinstrument ausgebildet. So ist auf konstruktiv einfache Weise über eine Relativbewegung dieser beiden Teile zueinander eine Klemmkraft ausübbar.

Um die relative Lage zwischen Verbindungselement und Haltefuß zu verstellen und festzulegen, weist das Spannelement günstigerweise eine Stelleinrichtung auf. Durch diese lässt sich dann gezielt eine Spannkraft über das Spannelement auf das Musikinstrument ausüben, um so die Kinnstütze über den Haltefuß des oder der Spannelemente mit dem Musikinstrument zu verklemmen.

Bei einer konstruktiv besonders einfachen Ausführungsform umfasst die Stelleinrichtung eine Schraubverbindung. Es ist dann weiterhin fertigungstechnisch besonders einfach, wenn das Spannelement eine Gegenaufnahme für die Schraubverbindung umfasst. Dadurch lässt sich auf einfache Weise eine Relativbewegung zwischen Verbindungselement und Haltefuß erreichen und so auch eine gute Verspannung zwischen Musikinstrument und Kinnstütze bewerkstelligen.

Besonders günstig ist es, wenn in der Gegenaufnahme eine Schraubenmutter drehfest angeordnet ist. Dadurch kann auf Gewindebohrungen in dem Spannelement verzichtet werden, sodass die Materialwahl dadurch nicht beschränkt ist. Außerdem lässt sich die Stelleinrichtung dann mit wenigen Teilen, d.h. im Wesentlichen mit zwei Teilen, nämlich der Stellschraube und der zugehörigen Schraubenmutter ausbilden.

Günstigerweise ist die Gegenaufnahme im Verbindungselement angeordnet. Dadurch kann über eine Betätigung der Schraube von der Unterseite des Musikinstrumentes her der Kinnhalter mit dem Musikinstrument verklemmt werden.

Besonders vorteilhaft ist es, wenn die Schraubverbindung innerhalb des Spannelementes angeordnet ist. Dadurch ist die metallische Schraube von dem hautfreundlich gewählten Material des Spannelementes umgeben bzw. eingebettet und der Spieler des Musikinstrumentes mit dem daran gehaltenen Kinnhalter kommt nicht in Kontakt mit dem Metall der Schraube.

Um auf einfache Weise eine gute Verschiebbarkeit zwischen Verbindungselement und Haltefuß zu gewährleisten, weist günstigerweise das Verbindungselement eine Verschiebungsführung für den Haltefuß auf.

Vorteilhafterweise weist das Verbindungselement einen Haltekopf auf, welcher an die Einschiebeführung angepasst ausgebildet ist. Dadurch lässt sich ein sicherer Halt des erfindungsgemäßen Kinnhalters an dem Musikinstrument erreichen.

Dazu weist bei einer Variante einer Ausführungsform der Haltekopf einen Führungssteg auf, welcher an einen Führungskanal der Einschiebeführung angepasst ist. Dies ermöglicht ein gutes Einschieben des Spannelementes in die Einschiebeführung und einen sicheren Halt.

Um eine große Haltefläche zu erreichen, ist vorteilhafterweise der Führungssteg am Haltekopf seitlich nach außen liegend angeordnet. Weiterhin weist günstigerweise der Haltekopf eine Anlagefläche zum Anlegen an eine entsprechende Anlagefläche eines Stützkanals der Einschiebeführung auf. Auf diese Weise kann von der Einschiebeführung über den Haltekopf die Klemmkraft gut aufgenommen werden und der Halt ist sicher und stabil.

Um insbesondere eine Herstellung des Haltekopfs über ein Spritzgussverfahren zu ermöglichen, weist dieser an dem Ende, welches zum Einschieben in die Einschiebeführung vorgesehen ist, ein im wesentlichen U-förmiges Profil auf. Es können auch zahnförmige Profile oder ähnliche Profile vorgesehen sein. Dadurch lässt sich einerseits ein guter Halt erreichen, da der Haltekopf nicht massiv ausgebildet ist und auch entsprechende Innenflächen zum Halt beitragen können und andererseits ist diese Ausbildung gut geeignet für Spritzgussverfahren.

Günstigerweise sind dabei seitlich an dem Ende, welches zum Einschieben in die Einschiebeführung vorgesehen ist, jeweils Führungsstege gebildet. Diese verstärken den Halt durch eine Vergrößerung der Haltefläche.

Bei einer ganz besonders vorteilhaften Ausführungsform sind diejenigen Teile eines Spannelementes, die bei mittels des Kinnhalters gehaltenem Musikinstrument mit der Haut des Spielers in Berührung kommen können, aus einem hautfreundlichen Material und insbesondere aus einem hautfreundlichen Kunststoffmaterial gefertigt. Dadurch ist der direkte Kontakt von Haut und Metall vermieden und der erfindungsgemäße Kinnhalter kann auch von an Metallallergien leidenden Personen verwendet werden bzw. die Gefahr der Entstehung von Metallallergien ist verringert.

Günstigerweise ist dabei das Verbindungselement als Ganzes aus einem Kunststoffmaterial gefertigt und ebenso ist der Haltefuß aus einem Kunststoffmaterial gefertigt.

Um das Verbindungselement kostengünstig mittels eines Spritzgussverfahrens herstellen zu können, ist günstigerweise ein Haltekopf des Spannelementes so ausgebildet, dass die ihn bildenden Wände im Wesentlichen die gleiche Wandstärke aufweisen.

Dazu weist vorteilhafterweise der Haltekopf eine Mittelausnehmung auf, durch die einerseits erreicht wird, dass die Wandstärken gleichmäßig sind und andererseits die Haltefläche vergrößert wird.

Bei einer vorteilhaften Variante einer Ausführungsform umfasst die Haltevorrichtung zwei Spannelemente. Durch das Vorsehen zweier Spannelemente wird die Kinnstütze auf sichere Weise an dem Musikinstrument gehalten und die Anzahl der für die Haltevorrichtung vorzusehenden Teile ist gering. Entsprechend sind dann zwei in einem Abstand angeordnete Einschiebeführungen vorzusehen, um die zwei Spannelemente aufzunehmen.

Insbesondere ist die eine Kreisbogenfläche (aus der Menge der ersten Kreisbogenfläche und der zweiten Kreisbogenfläche) konkav und die andere Kreisbogenfläche (aus dieser Menge) ist daran angepasst konvex.

Es ist ferner günstig, wenn ein Stützfuß ein oder mehrere Stützelemente umfasst, welche sich an einer Seite abstützen, die quer zu einer Stützfläche in einer Spannrichtung orientiert ist. Die Stützfläche in der Spannrichtung ist die Hauptabstützfläche, wenn der Kinnhalter an dem Musikinstrument eingespannt ist. Diese Stützfläche ist beispielsweise durch eine Kreisbogenfläche gebildet. Durch das oder die Stützelemente erfolgt eine zusätzliche Querabstützung (seitliche Abstützung), durch welche die Stabilität erhöht wird. Die eine oder mehreren Stützelemente lassen sich dabei auf einfache Weise so anordnen und ausbilden, dass die Stützwirkung unabhängig von der Drehstellung oder Neigungsstellung des entsprechenden Stützfußes erreicht ist.

Insbesondere sind mindestens ein erstes Stützelement und ein zweites Stützelement vorgesehen, zwischen welchen ein Zwischenraum liegt. Über den Zwischenraum lässt sich der Stützfuß dann aufsetzen, wobei dann in dem Zwischenraum eine Fixierungshülse insbesondere für eine Schraube zur Fixierung des mindestens einen Stützfußes an der Kinnstütze positionierbar ist.

Bei fixiertem Stützfuß ist vorzugsweise in dem Zwischenraum mindestens eine Fixierungshülse der Kinnstütze positioniert. Die Fixierungshülse kann eine Schraube aufnehmen. Sie ist beispielsweise zylindrisch in Art einer Säule ausgebildet.

Günstig ist es, wenn an der Kinnstütze einem Stützfuß zugeordnet mindestens eine Fixierungshülse sitzt, welche insbesondere mit einem Gewinde versehen ist. Die Fixierungshülse ist beispielsweise als Säule ausgebildet. Es kann dann eine Schraube an der Fixierungshülse angreifen, um für eine Fixierung des Stützfußes an der Kinnstütze zu sorgen.

Insbesondere ist die mindestens eine Fixierungshülse in einem spitzen Winkel zu einer Oberfläche der Kinnstütze orientiert, wobei der spitze Winkel insbesondere im Bereich zwischen 30° und 60° liegt. Dadurch lassen sich optimierte Platzverhältnisse schaffen. Die Fixierungshülse lässt sich so positionieren, dass sie einerseits den äußeren ästhetischen Gesamteindruck des fixierten Kinnhalters nicht stört. Zum anderen lässt sich dadurch der Fixierungsbereich zur Fixierung eines Stützfußes an der Kinnstütze von einem Fixierungsbereich zur Fixierung der Halteeinrichtung an der Kinnstütze trennen.

Insbesondere weist die mindestens eine Fixierungshülse von einem äußeren Rand der Kinnstütze weg nach innen. Die mindestens eine Fixierungshülse steht dann in Art einer Säule von hinten schräg nach oben ab, wobei sie nicht über den Außenrand der Kinnstütze hinausragt sondern eben nach innen weist. Dadurch ergeben sich optimierte Platzverhältnisse.

Bei einer fertigungstechnisch einfachen Ausführungsform ist ein Stützfuß lösbar mit der Kinnstütze durch Eingriff einer oder mehrerer Schrauben an der mindestens einen Fixierungshülse fixiert oder fixierbar. Durch Lösen einer Schraube lässt sich ein entsprechender Stützfuß auf einfache Weise austauschen.

Günstig ist es, wenn an einem Stützfuß an einer Stützfläche für das Musikinstrument eine Polsterung angeordnet ist. Dadurch wird das Musikinstrument vor Verkratzen oder anderen Beschädigungen geschützt.

Insbesondere unterscheiden sich unterschiedliche Stützfüße in ihrer Höhe zwischen einer Stützfläche an das Musikinstrument und einer Stützfläche an die Kinnstütze und/oder in der Art der Fixierung der Halteeinrichtung. Es lässt sich dadurch durch Auswahl entsprechender Stützfüße die relative Position der Kinnstütze sowohl bezüglich Höhe als auch bezüglich Neigung zu der Decke des Musikinstruments einstellen, und/oder es lässt sich einstellen, mit welcher Halteeinrichtung die Kinnstütze verwendet werden soll.

Erfindungsgemäß wird ein Kinnhaltersystem bereitgestellt, welches einen erfindungsgemäßen Kinnhalter und einen Satz von Stützfüßen umfasst, wobei der Satz von Stützfüßen mindestens zwei unterschiedliche Stützfüße umfasst. Es lässt sich dadurch der Kinnhalter an die individuellen Bedürfnisse auf einfache Weise anpassen.

Ein erfindungsgemäßes Musikinstrument ist mit einem erfindungsgemäßen Kinnhalter versehen.

Die nachfolgende Beschreibung bevorzugter Ausführungsformen dient im Zusammenhang mit der Beschreibung der näheren Erläuterung der Erfindung. Es zeigen:
- Figur 1: eine perspektivische Teilansicht eines Musikinstruments (Violine), an welchem ein erstes Ausführungsbeispiel eines erfindungsgemäßen Kinnhalters fixiert ist;
- Figur 2: eine Kinnstütze des Kinnhalters gemäß Figur 1 mit einem ersten Stützfuß, welcher an der Kinnstütze sitzt, und einem zweiten Stützfuß, welcher von der Kinnstütze gelöst ist;
- Figur 3: die Kinnstütze gemäß Figur 2 in einer anderen Ansicht;
- Figur 4: die Kinnstütze gemäß Figur 2 mit einem ersten Satz an Stützfüßen und einem zweiten Satz an Stützfüßen;
- Figur 5(a): die Kinnstütze gemäß Figur 2 in einer Vorderansicht, an welcher ein erstes Ausführungsbeispiel von Stützfüßen fixiert ist;
- Figur 5(b): die gleiche Ansicht wie Figur 5(a), wobei andere Stützfüße fixiert sind;
- Figur 5(c): die gleiche Ansicht, wobei wiederum andere Stützfüße montiert sind;
- Figur 5(d): die gleiche Ansicht wie Figur 5(a), wobei wiederum andere Stützfüße fixiert sind; und
- Figur 6: eine perspektivische Teildarstellung eines Musikinstruments, an welchem ein weiteres Ausführungsbeispiel eines Kinnhalters fixiert ist.

Ein Ausführungsbeispiel eines erfindungsgemäßen Kinnhalters, welches in Figur 1 gezeigt und dort mit 10 bezeichnet ist, ist (lösbar) an einer Violine 12 als Musikinstrument fixiert. Die Violine 12 hat einen Korpus 13 mit einer Decke 14, an welcher der Steg (in der Zeichnung nicht gezeigt) angeordnet ist. Der Decke 14 gegenüberliegend umfasst der Korpus 13 einen Boden 16. Zwischen der Decke 14 und dem Boden 16 verläuft eine Zarge 18.

An der Zarge 18 ist insbesondere in einem hinteren Scheitelbereich 20 ein Einhängeknopf 22 angeordnet. An dem Einhängeknopf 22 ist ein Saitenhalter 24 über eine Einhängesaite 26 (Henkelsaite), welche eine Schlaufe 28 bildet, einhängbar. Der Saitenhalter 24 wiederum hält insbesondere über Feinstimmer 30 eine Mehrzahl von Saiten (bei einem Beispiel einer Violine vier Saiten). Im Bereich eines anderen Endes sind die Saiten über entsprechende Wirbel an dem Hals der Violine fixiert.

Der Kinnhalter 10 weist eine Kinnstütze 32 und eine Halteeinrichtung 34 auf. Über die Halteeinrichtung 34 lässt sich die Kinnstütze 32 an dem Korpus 13 der Violine 12 fixieren. Die Kinnstütze 32 dient zum Anlegen an dem Gesicht des Musikers.

Die Kinnstütze 32 hat eine Oberfläche 36, welche bei an der Violine 12 fixiertem Kinnhalter 10 der Decke 14 abgewandt ist. Diese Oberfläche 36 der Kinnstütze 32 ist an die Gesichtsanatomie angepasst.

Die Halteeinrichtung 34 des Kinnhalters 10 umfasst ein erstes Spannelement 38 und ein zweites Spannelement 40. Das erste Spannelement 38 und das zweite Spannelement 40 sind in einem Abstand zueinander an der Kinnstütze 32 gehalten. Grundsätzlich sind das erste Spannelement 38 und das zweite Spannelement 40 gleich ausgebildet.

An der Kinnstütze sind ein erster Stützfuß 42 und ein zweiter Stützfuß 44 angeordnet. Diese weisen jeweils eine Stützfläche 46 auf. An der Stützfläche 46 ist eine Polsterung 48 wie beispielsweise ein Korkelement angeordnet. Über die Stützfläche 46 des ersten Stützfußes 42 und des zweiten Stützfußes 44 stützt sich der Kinnhalter 10 an der Decke 14 des Musikinstruments 12 an einem Randbereich der Decke 14 zu der Zarge 18 hin ab.

Der erste Stützfuß 42 und der zweite Stützfuß 44 sind lösbar an der Kinnstütze 32 fixiert und dadurch austauschbar, wie untenstehend noch näher erläutert wird.

Die Kinnstütze 32 hat eine der Oberfläche 36 gegenüberliegende Rückseite 50. Wenn der Kinnhalter 10 an dem Musikinstrument 12 fixiert ist, dann weist die Rückseite 50 der Decke 14 zu und ist dabei zu dieser beabstandet. Zwischen der Kinnstütze 32 mit der Rückseite 50, der Decke 14 des Musikinstruments 12 und den Stützfüßen 42, 44 ist ein Freiraum 52 gebildet.

Der erste Stützfuß 42 und der zweite Stützfuß 44 sind beabstandet zueinander. Zwischen diesen liegt ein Zwischenraum 54. Der Zwischenraum 54 ist zu dem Freiraum 52 offen, das heißt er ist mit diesem verbunden.

Der Kinnhalter 10 lässt sich dadurch über den Saitenhalter 24 montieren; der Saitenhalter 24 liegt in einem Teilbereich in dem Freiraum 52. Durch den Zwischenraum 54 hindurch ist die Einhängesaite 26 geführt, damit diese an dem Einhängeknopf 22 fixiert werden kann.

Der erste Stützfuß 42 und der zweite Stützfuß 44 sind an der Rückseite 50 der Kinnstütze 32 lösbar fixiert.

Die Kinnstütze 32 weist zu der Rückseite 50 hin in einem hinteren Bereich 56 einen hochgezogenen Randbereich 58 auf. Der hochgezogene Randbereich umfasst dabei ein erstes Kreisbogenelement 60, welchem der erste Stützfuß 42 zugeordnet ist. Das erste Kreisbogenelement 60 definiert eine konkave Kreisbogenfläche 62, welche der Oberfläche 36 abgewandt ist. Die konkave Kreisbogenfläche 62 bildet eine Stützfläche für die Fixierung des ersten Stützfußes 42 an der Kinnstütze 32.

An der Kinnstütze 32 sitzt ein weiteres erstes Kreisbogenelement 64, welches dem zweiten Stützfuß 44 zugeordnet ist. Das weitere erste Kreisbogenelement 64 weist ebenfalls eine konkave Kreisbogenfläche 62 zur Abstützung des zweiten Stützfußes 44 auf.

Das erste Kreisbogenelement 60 und das weitere erste Kreisbogenelement 64 sind insbesondere einstückig an der Kinnstütze 32 gebildet.

Das erste Kreisbogenelement 60 und das weitere erste Kreisbogenelement 64 sind beabstandet zueinander, wobei zwischen diesen beispielsweise eine bogenförmige Ausnehmung 66 liegt. Diese Ausnehmung 66 bildet einen Teil des Zwischenraums 54.

An dem jeweiligen ersten Kreisbogenelement 60, 64 sitzt eine säulenartige Hülse 68, welche insbesondere zylindrisch ausgebildet ist. Die Hülse 68 ist insbesondere mindestens näherungsweise mittig zu der Kreisbogenfläche 62 angeordnet. Die Hülse 68 ist mit einem Innengewinde 70 versehen.

Die Hülse 68 ist in einem spitzen Winkel 72 zu der Oberfläche 36 bzw. der Rückseite 50 orientiert. Dieser spitze Winkel liegt beispielsweise im Bereich zwischen 30° und 60°. Bei einem Ausführungsbeispiel liegt dieser spitze Winkel 72 bei ca. 45°.

Das erste Kreisbogenelement 60 bzw. 64 weist eine Wandung 74 auf, an welcher die konkave Kreisbogenfläche 62 gebildet ist. Diese Wandung 74 hat eine Seite 76, welche quer zu der konkaven Kreisbogenfläche 62 orientiert ist. An dieser Seite 76 sitzt die Hülse 68 und ragt von dieser schräg nach oben von dem hinteren Bereich 56 der Kinnstütze 32 weg zu einem vorderen Bereich 78. Wenn der Kinnhalter 10 an der Violine 12 montiert ist, dann weist der vordere Bereich 78 dem Steg zu.

Durch die Hülse 68 wird eine Fläche der Seite 76 in eine erste Teilfläche 80a und eine zweite Teilfläche 80b aufgeteilt. Die Seite 76 bildet, wie untenstehend noch näher erläutert wird, eine Stützfläche für Stützelemente des jeweiligen Stützfußes 42 bzw. 44 aus.

Der Stützfuß 42 bzw. 44 umfasst ein zweites Kreisbogenelement 82, welches eine konvexe Kreisbogenfläche 84 definiert. Über die Kreisbogenfläche 84 ist der entsprechende Stützfuß (beispielsweise der erste Stützfuß 42) an der zugeordneten konkaven Kreisbogenfläche 62 des ersten Kreisbogenelements 60 der Kinnstütze 32 abgestützt.

Der erste Stützfuß 42 bzw. der zweite Stützfuß 44 weisen ferner beabstandete Stützelemente 86a, 86b auf. Diese Stützelemente 86a, 86b sind so ausgebildet, dass über sie eine Abstützung an der Seite 76 möglich ist. Das Stützelement 86a ist dabei zur Abstützung an der zweiten Teilfläche 80b vorgesehen und das Stützelement 86b ist zur Abstützung an der ersten Teilfläche 80a vorgesehen. Durch die Beabstandung der Stützelemente 86a, 86b ist die Durchführung der Hülse 68 in dem entsprechenden Zwischenraum möglich.

Der erste Stützfuß 42 bzw. der zweite Stützfuß 44 weisen eine durchgehende Öffnung 88 auf, welche zu einer Oberfläche hin eine Erweiterung 90 hat. Durch die Öffnung 88 ist eine Schraube 92 durchtauchbar, welche in das Innengewinde 70 der Hülse 68 eingreifen kann. Die Erweiterung 90 dient zur Aufnahme eines Schraubenkopfs 94, um diesen zu versenken, sodass er nicht über die Oberfläche des entsprechenden Stützfußes 42, 44 hinausragt.

Die Öffnung 88 und die Erweiterung 90 sind so ausgebildet, dass eine Dreh-(Neigungs-, Schwenk-)position des entsprechenden Stützfußes 42, 44 bezüglich der Kinnstütze 32 feststellbar einstellbar ist. Durch Anlage der Kreisbogenflächen 84 und 62 aneinander kann eine Art orbitale Abrollung des entsprechenden Stützfußes 42 an der Kinnstütze 32 erfolgen. Durch Feststellung über die Schraube 92 lässt sich dadurch eine entsprechende Drehstellung (Neigungsstellung, Schwenkstellung) einstellen. Diese Neigungsstellung wiederum bestimmt die Orientierung der entsprechenden Stützfläche 46 des entsprechenden Stützfußes 42, 44. Dadurch lässt sich, wie untenstehend noch näher erläutert wird, eine ebene Abstützfläche als Summe der Stützflächen 46 des ersten Stützfußes 42 und des zweiten Stützfußes 44 erreichen, auch wenn beide Stützfüße 42, 44 unterschiedlich ausgebildet sind.

Das zweite Kreisbogenelement 82 des entsprechenden Stützfußes 42, 44 ist mit einem Nasenelement 96 verbunden und insbesondere einstückig verbunden. An dem Nasenelement 96 sitzt die Öffnung 88 mit der Erweiterung 90. Das Nasenelement 96 ragt, wenn der entsprechende Stützfuß 42, 44 an der Kinnstütze 32 fixiert ist, von dem hinteren Bereich 56 weg zu dem vorderen Bereich 78 hin. Das Nasenelement 96 hat eine schräge Oberfläche 98.

An dem Nasenelement 96 sitzt die Polsterung 48 und ist damit auch die Stützfläche 46 gebildet.

Die Halteeinrichtung 34 ist an den Stützfüßen 42, 44 lösbar fixierbar bzw. fixiert. Das erste Spannelement 38 ist an dem ersten Stützfuß 42 fixierbar und das zweite Spannelement 40 ist an dem zweiten Stützfuß 44 fixierbar.

Bei einem Ausführungsbeispiel ist die Halteeinrichtung 34 auf die gleiche Weise ausgebildet, wie in der EP 1 067 508 A2 oder US 6,268,555 B1 beschrieben, auf die Bezug genommen wird. Das erste Spannelement 38 und das zweite Spannelement 40 umfassen jeweils ein Verbindungselement 100 mit einem insbesondere einstückig daran gebildeten Haltekopf 102 (vergleiche Figur 1). An den jeweiligen Stützfüßen 42, 44 ist eine Einschiebeführung 104 ausgebildet. Der Haltekopf 102 lässt sich in die Einschiebeführung 104 einschieben. Dadurch lässt sich das entsprechende Spannelement 38 bzw. 40 an dem zugeordneten Stützfuß 42 bzw. 44 fixieren.

Weiterhin umfasst das Spannelement 38 bzw. 40 jeweils einen Haltefuß 106 mit einem L-förmigen Profil. Durch einen Haltefuß 106 ist eine Anlagefläche an dem Boden 16 und die Zarge 18 bereitgestellt. Diese Anlagefläche ist mit einer entsprechenden Polsterung wie beispielsweise einem Korkelement versehen.

Der Haltefuß 106 ist an dem Verbindungselement 100 mittels einer Verschiebungsführung 108 feststellbar verschieblich geführt. Über eine Stelleinrichtung 110 lässt sich die relative Lage zwischen dem Verbindungselement 100 und dem Haltefuß 106 festlegen. Die Stelleinrichtung umfasst beispielsweise eine in Längsrichtung des Verbindungselements 100 angeordnete Stellschraube. Ein Schraubenkopf dieser Stellschraube ist vom Ende des Haltefußes 106 her erreichbar.

Bezüglich weiterer Details insbesondere zu der Verschiebungsführung 108 und der Stelleinrichtung 110 wird auf die EP 1 067 508 A2 oder US 6,268,555 B1 verwiesen.

Über die Halteeinrichtung 34 lässt sich der Kinnhalter 10 an dem Korpus 13 des Musikinstruments 12 einspannen. Entsprechende gegenüberliegende Spannflächen sind dabei die Stützflächen 46 des ersten Stützfußes 42 und des zweiten Stützfußes 44 zur Anlage an der Decke 14, und entsprechende Anlageflächen der Haltefüße 106 des ersten Spannelements 38 und des zweiten Spannelements 40, welche an den Boden 16 angelegt werden. Eine Spannrichtung 112 ist bei korrekter Positionierung mindestens näherungsweise eine Abstandsrichtung zwischen dem Boden 16 und der Decke 14.

Die Halteeinrichtung 34 ist so ausgebildet, dass der Kinnhalter 10 lösbar ist. Durch Lösung der Stelleinrichtung 110 kann die Einspannung gelöst werden und die Anlage der Haltefüße 106 kann gelöst werden. Dadurch ist dann der Kinnhalter 10 von dem Musikinstrument 12 abnehmbar.

Die Einschiebeführung 104 an dem entsprechenden Stützfuß 42, 44 ist über eine Ausnehmung 114 in dem entsprechenden Stützfuß 42, 44 gebildet. Die Ausnehmung 114 umfasst einen Führungskanal 116 (vergleiche Figur 2), welcher schräg zu der Spannrichtung 112 orientiert ist. Ein entsprechender Winkel 117 liegt beispielsweise im Bereich zwischen 20° und 70° und vorzugsweise zwischen 35° und 55°. Bei einer bevorzugten Ausführungsform liegt dieser Winkel 117 im Bereich von ca. 45°.

Ferner umfasst die Einschiebeführung 104 einen mit dem Führungskanal 116 verbundenen Stützkanal 118. Der Stützkanal 118 definiert eine Anlagefläche 120. Die Anlagefläche 120 liegt quer und insbesondere mindestens näherungsweise senkrecht zu der Spannrichtung 112. Die Anlagefläche 120 ist mindestens näherungsweise parallel zur Stützfläche des entsprechenden Stützfußes 42, 44 orientiert. Sie dient zur Abstützung des Haltekopfs 102, wenn dieser in der Ausnehmung 114 eingetaucht ist, wenn die Kinnstütze 32 über die Spannelemente 38, 40 mit dem Musikinstrument 12 verspannt ist. Der Führungskanal 116 ist gegenüber dem Stützkanal 118 in einer Richtung senkrecht zur Spannrichtung 112 breiter ausgeführt.

Der Haltekopf 102 des jeweiligen Spannelements 38, 40 ist an die jeweilige Einschiebeführung 104 angepasst. Dazu weist er beispielsweise an einem oberen Ende Führungsstege auf, welche in dem spitzen Winkel 117 zu der Längsrichtung des Verbindungselements 100 angeordnet sind. Die Führungsstege dienen zum Einführen in die Führungskanäle 116 der Einschiebeführung 104. Sie sind zur Anpassung an die Einschiebeführung 104 seitlich nach außen stehend am Haltekopf 102 angeordnet.

Bezüglich der weiteren Ausbildung des Haltekopfs 102 wird auf die EP 1 067 508 A2 oder US 6,268,555 B1 verwiesen.

Bei der erfindungsgemäßen Lösung lassen sich die Stützfüße 42, 44 von der Kinnstütze 32 lösen und damit austauschen. Dadurch ist eine Anpassung an individuelle Bedienerbedürfnisse möglich.

Insbesondere wird erfindungsgemäß ein Kinnhaltersystem bereitgestellt mit dem Kinnhalter 10 und einem Satz 122 von Stützfüßen (vergleiche Figur 4). Ein Stützfuß 42 bzw. 44 weist eine bestimmte Höhe H zwischen der Stützfläche 46 und seiner Stützfläche an die Kinnstütze 32, nämlich der Kreisbogenfläche 84 auf. Diese Höhe H bestimmt dann auch den Abstand der fixierten Kinnstütze 32 zu der Decke 14, bzw. bestimmt die Ausbildung des Freiraums 52.

Unterschiedliche Stützfüße können, wie in Figur 4 anhand des Satzes 122 gezeigt, unterschiedliche Höhen H₁, H₂, H₃, H₄ aufweisen. Dadurch kann der Kinnhalter 10 individuell an die jeweiligen Erfordernisse angepasst werden.

Dies ist in den Figuren 5(a) bis (d) schematisch gezeigt. Bei dem Ausführungsbeispiel gemäß Figur 5(a) sind ein erster Stützfuß 42 und ein zweiter Stützfuß 44 jeweils einer Höhe H₄ vorgesehen. Im Vergleich dazu sind bei dem Ausführungsbeispiel gemäß Figur 5(c) Stützfüße einer kleineren Höhe H₁ vorgesehen. Bei dem Ausführungsbeispiel gemäß Figur 5(a) weist dann die Oberfläche 36 der Kinnstütze 32 einen größeren Abstand zu der Decke 14 auf, als bei dem Ausführungsbeispiel gemäß Figur 5(c). Durch die Lösbarkeit der Stützfüße 42, 44 kann auf einfache Weise die Ausführungsform gemäß Figur 5(a) in die Ausführungsform gemäß Figur 5(c) umgewandelt werden und umgekehrt, indem die Stützfüße 42, 44 ausgetauscht werden.

Es ist grundsätzlich möglich, dass gleich ausgebildete Stützfüße verwendet werden, wie bei den Ausführungsformen gemäß Figur 5(a) und 5(c). Es lässt sich auch eine entsprechende Neigungsstellung der Kinnstütze 32 zu der Decke 14 erreichen, wenn Stützfüße 42, 44 unterschiedliche Höhen H verwendet werden. Dies ist in den Figuren 5(b) und (d) angedeutet. Der erste Stützfuß 42 weist im Beispiel von Figur 5(b) eine Höhe H₁ auf und der zweite Stützfuß 44 weist eine Höhe H₃ auf, wobei H₃ größer ist als H₁.

Durch eine entsprechende Neigungseinstellung des ersten Stützfußes 42 und/oder des zweiten Stützfußes 44 bei der Abstützung an der Kinnstütze 32 lässt sich dabei erreichen, dass die Stützflächen 46 des ersten Stützfußes 42 und des zweiten Stützfußes 44 auf einer Ebene liegen. Durch die Abstützung der Kreisbogenflächen 62, 84 aneinander, lässt sich die entsprechende Positionierung des ersten Stützfußes 42 und/oder des zweiten Stützfußes 44 erreichen, auch wenn diese unterschiedliche Höhen H aufweisen. Bei dem Ausführungsbeispiel gemäß Figur 5(b) ist der erste Stützfuß 42 gedreht, um diese ebene Ausrichtung der Stützflächen 46 zu erreichen. Diese feststellbare Drehung (Neigung) wird wiederum dadurch erreicht, dass das erste Kreisbogenelement 60 an dem zweiten Kreisbogenelement 82 entsprechend abgerollt ist.

In Figur 5(d) ist eine ähnliche Situation wie in Figur 5(b) gezeigt, wobei hier der erste Stützfuß 42 die Höhe H₃ und der zweite Stützfuß 44 die Höhe H₁ hat. Damit die Stützfläche 46 auf einer Ebene liegen, ist entsprechend der zweite Stützfuß 44 durch entsprechende Abrollung geneigt.

Bei einer weiteren Ausführungsform eines erfindungsgemäßen Kinnhalters, welche in Figur 6 schematisch gezeigt und dort mit 124 bezeichnet ist, ist eine Halteeinrichtung 126 vorgesehen, welche ein erstes Spannelement 128 und ein zweites Spannelement 130 umfasst. Das erste Spannelement 128 ist an einem ersten Stützfuß 132 und das zweite Spannelement ist an einem zweiten Stützfuß 134 fixiert. An den Stützfüßen 132, 134 ist dabei jeweils eine Ausnehmung 136 angeordnet, über welche das jeweilige Spannelement 128 bzw. 130 fixiert ist. Die Ausnehmung 136 ist beispielsweise mit einem Gewinde versehen und ein Stiftelement 138 lässt sich in die Ausnehmung 136 einschrauben.

Das erste Spannelement 128 und das zweite Spannelement 130 weisen ferner jeweils einen Haltefuß 140 auf. Es kann dabei vorgesehen sein, dass die Haltefüße 140 des ersten Spannelements 128 und des zweiten Spannelements 130 über einen Steg 142 verbunden sind. Der Steg 142 kann dabei selber Teil der Haltefüße 140 sein, um beispielsweise die Anlagefläche an das Musikinstrument 12 zu vergrößern.

Das Stiftelement 138 ist mit einem Außengewinde versehen. Ferner ist ein Stiftelement 144, welches mit dem Haltefuß 140 verbunden ist, mit einem Außengewinde versehen. Diese beiden Außengewinde sind gegenläufig relativ zueinander. Eine Verbindungsmutter 146 ist auf die Gewinde der jeweiligen Stiftelemente 138 und 144 mit gegenläufigen Innengewinden aufgeschraubt. Es lässt sich dadurch eine Spannkraft erzeugen, um die Kinnstütze mit den Stützfüßen 132, 134 gegen den Korpus 13 des Musikinstruments 12 zu drücken.

Ansonsten sind die Stützfüße 132, 134 wie oben ausgebildet. Insbesondere ist ein Satz 148 (vergleiche Figur 4) an Stützfüßen vorgesehen, welche unterschiedliche Höhen H aufweisen.

Bei der erfindungsgemäßen Lösung sind Kinnstütze (Kinnhalterschale) und die Stützfüße 42, 44 getrennte Bauelemente. Dadurch ist es möglich, den Kinnhalter 10 variabel an individuelle Benutzerbedürfnisse anzupassen. Es können Stützfüße 42, 44 mit unterschiedlichen Höhen H fixiert werden, um so eine ergonomische Anpassung an den entsprechenden Benutzer durchzuführen. Diese Anpassung selber ist dabei wiederum veränderlich, sodass beispielsweise ein "Mitwachsen" des Kinnhalters 10 ermöglicht ist, wenn sich die physischen Abmessungen des Musikers ändern (insbesondere kann ein Wachsen von Kindern berücksichtigt werden).

Es ist auch möglich, Stützfüße 42, 44 unterschiedlicher Höhe zu montieren, um eine seitliche Neigung der Kinnstütze 32 zu erhalten und so eine optimierte Anpassung zu ermöglichen.

Ein Benutzer kann auch auf einfache Weise unterschiedliche Positionen der Kinnstütze 32 bezüglich des Musikinstruments 12 austesten, ohne dass er dazu eine Mehrzahl von kompletten Kinnhaltern benötigt.

Weiterhin lässt sich die Lagerhaltung für unterschiedliche Modelle verringern.

Grundsätzlich kann ein Benutzer auch auf einfache Weise die Halteeinrichtung austauschen, indem er beispielsweise von Stützfüßen aus dem Satz 122 auf Stützfüße aus dem Satz 148 umsteigt und umgekehrt.

Weiterhin lässt sich der erfindungsgemäße Kinnhalter 10 über den Zwischenraum 54 auf einem Saitenhalter 24 insbesondere mittig montieren.

### Bezugszeichenliste

- 10: Kinnhalter (Erstes Ausführungsbeispiel)
- 12: Violine
- 13: Korpus
- 14: Decke
- 16: Boden
- 18: Zarge
- 20: Scheitelbereich
- 22: Einhängeknopf
- 24: Saitenhalter
- 26: Einhängesaite
- 28: Schlaufe
- 30: Feinstimmer
- 32: Kinnstütze
- 34: Halteeinrichtung
- 36: Oberfläche
- 38: Erstes Spannelement
- 40: Zweites Spannelement
- 42: Erster Stützfuß
- 44: Zweiter Stützfuß
- 46: Stützfläche
- 48: Polsterung
- 50: Rückseite
- 52: Freiraum
- 54: Zwischenraum
- 56: Hinterer Bereich
- 58: Hochgezogener Randbereich
- 60: Erstes Kreisbogenelement
- 62: Erste konkave Kreisbogenfläche
- 64: Weiteres erstes Kreisbogenelement
- 66: Ausnehmung
- 68: Hülse
- 70: Innengewinde
- 72: Spitzer Winkel
- 74: Wandung
- 76: Seite
- 78: Vorderer Bereich
- 80a: Erste Teilfläche
- 80b: Zweite Teilfläche
- 82: Zweites Kreisbogenelement
- 84: Konvexe Kreisbogenfläche
- 86a, b: Stützelemente
- 88: Öffnung
- 90: Erweiterung
- 92: Schraube
- 94: Schraubenkopf
- 96: Nasenelement
- 98: Schräge Oberfläche
- 100: Verbindungselement
- 102: Haltekopf
- 104: Einschiebeführung
- 106: Haltefuß
- 108: Verschiebungsführung
- 110: Stelleinrichtung
- 112: Spannrichtung
- 114: Ausnehmung
- 116: Führungskanal
- 117: Spitzer Winkel
- 118: Stützkanal
- 120: Anlagefläche
- 122: Satz
- 124: Kinnhalter (Zweites Ausführungsbeispiel)
- 126: Halteeinrichtung
- 128: Erstes Spannelement
- 130: Zweites Spannelement
- 132: Erster Stützfuß
- 134: Zweiter Stützfuß
- 136: Ausnehmung
- 138: Stiftelement
- 140: Haltefuß
- 142: Steg
- 144: Stiftelement
- 146: Verbindungsmutter
- 148: Satz

## Patentansprüche

1. Kinnhalter für ein Musikinstrument (12), umfassend eine Kinnstütze (32) und eine Halteeinrichtung (34; 126) zum Halten der Kinnstütze (32) an dem Musikinstrument (12), **gekennzeichnet durch** mehrere Stützfüße (42, 44; 132, 134), über welche sich die Kinnstütze (32) an einer Decke (14) des Musikinstruments (12) abstützt, wobei die Stützfüße (42, 44; 132, 134) lösbar an der Kinnstütze (32) angeordnet sind, die Stützfüße (42, 44; 132, 134) feststellbar drehbar und/oder schwenkbar und/oder neigbar an der Kinnstütze (32) fixierbar sind, und die Kinnstütze (32) ein erstes Kreisbogenelement (60) mit einer ersten Kreisbogenfläche (62) aufweist, an welchem sich ein Stützfuß (42, 44; 132, 134) mit einem zweiten Kreisbogenelement (82) über eine zweite Kreisbogenfläche (84) abstützt.

2. Kinnhalter nach Anspruch 1, **dadurch gekennzeichnet, dass** die Halteeinrichtung (34; 126) mindestens einen Haltefuß (106; 140) aufweist, welcher zur Abstützung an einem der Decke (14) gegenüberliegenden Boden (16) des Musikinstruments (12) vorgesehen ist, wobei insbesondere der Kinnhalter über die Halteeinrichtung (34; 126) an dem Musikinstrument (12) zwischen Decke (14) und Boden (16) einspannbar ist.

3. Kinnhalter nach Anspruch 1 oder 2, **dadurch gekennzeichnet, dass** die Stützfüße (42, 44; 132, 134) zur Abstützung an einem Randbereich der Decke (14) des Musikinstruments (12) zu einer Zarge (18) hin vorgesehen ist.

4. Kinnhalter nach einem der vorangehenden Ansprüche, **dadurch gekennzeichnet, dass** bei an dem Musikinstrument (12) fixiertem Kinnhalter zwischen der Kinnstütze (32), den Stützfüßen (42, 44; 132, 134) und der Decke (14) des Musikinstruments (12) ein Freiraum (52) insbesondere für einen Saitenhalter (24) gebildet ist.

5. Kinnhalter nach einem der vorangehenden Ansprüche, **dadurch gekennzeichnet, dass** die Stützfüße (42, 44; 132, 134) an oder in der Nähe eines äußeren Rands der Kinnstütze (32) angeordnet ist.

6. Kinnhalter nach einem der vorangehenden Ansprüche, **dadurch gekennzeichnet, dass** mindestens ein erster Stützfuß (42; 132) und ein zweiter Stützfuß (44; 134) vorgesehen sind, und insbesondere, dass der erste Stützfuß (42; 132) und der zweite Stützfuß (44; 134) beabstandet zueinander sind mit einem zwischen dem ersten Stützfuß (42; 132) und dem zweiten Stützfuß (44; 134) liegenden Zwischenraum (54), und insbesondere, dass der Zwischenraum (54) mit einem Freiraum (52) zwischen der Kinnstütze (32) und der Decke (14) des Musikinstruments (12), wenn der Kinnhalter an diesem fixiert ist, verbunden ist.

7. Kinnhalter nach einem der vorangehenden Ansprüche, **dadurch gekennzeichnet, dass** die Halteeinrichtung (34; 126) an den Stützfüßen (42, 44; 132, 134) fixiert oder fixierbar ist, und insbesondere, dass die Stützfüße (42; 44) mindestens eine Einschiebeführung (104) aufweist, welche so angeordnet und ausgebildet ist, dass ein zugeordnetes Spannelement (38; 40) der Halteeinrichtung (34) in diese in einer Einschieberichtung schräg zu einer Spannrichtung (112) einschiebbar ist, wobei insbesondere das Spannelement (38; 40) in der Spannrichtung (112) stellbar ist, und insbesondere, dass die mindestens eine Einschiebeführung (104) durch mindestens einen Kanal (116) in einem Stützfuß (42; 44) gebildet ist.

8. Kinnhalter nach einem der vorangehenden Ansprüche, **dadurch gekennzeichnet, dass** die eine Kreisbogenfläche (62; 84) konkav ausgebildet ist und die andere Kreisbogenfläche (84; 62) daran angepasst konvex ausgebildet ist.

9. Kinnhalter nach einem der vorangehenden Ansprüche, **dadurch gekennzeichnet, dass** die Stützfüße (42, 44; 132, 134) ein oder mehrere Stützelemente (86a, 86b) umfasst, welche sich an einer Seite (76) der Kinnstütze (32) abstützen, die quer zu einer Stützfläche in einer Spannrichtung (112) orientiert ist, und insbesondere, dass mindestens ein erstes Stützelement (86a) und ein zweites Stützelement (86b) vorgesehen sind, zwischen welchen ein Zwischenraum liegt, und insbesondere, dass bei einem fixierten Stützfuß (42, 44; 132, 134) in dem Zwischenraum mindestens eine Fixierungshülse (68) der Kinnstütze (32) positioniert ist.

10. Kinnhalter nach einem der vorangehenden Ansprüche, **dadurch gekennzeichnet, dass** an der Kinnstütze (32) einem Stützfuß (42, 44; 132, 134) zugeordnet mindestens eine Fixierungshülse (68) sitzt, welche insbesondere mit einem Gewinde (70) versehen ist, und insbesondere, dass die mindestens eine Fixierungshülse (68) in einem spitzen Winkel (72) zu einer Oberfläche (36) der Kinnstütze (32) orientiert ist, wobei der spitze Winkel (72) insbesondere in einem Bereich zwischen 30° und 60° liegt, und insbesondere, dass die mindestens eine Fixierungshülse (68) von einem äußeren Rand der Kinnstütze (32) weg nach innen orientiert ist, und insbesondere, dass der Stützfuß (42, 44; 132, 134) lösbar mit der Kinnstütze (32) durch Eingriff einer oder mehrerer Schrauben (92) an der mindestens einen Fixierungshülse (68) fixiert oder fixierbar ist.

11. Kinnhalter nach einem der vorangehenden Ansprüche, **dadurch gekennzeichnet, dass** an einem Stützfuß (42, 44; 132, 134) an einer Stützfläche (46) für das Musikinstrument eine Polsterung (48) angeordnet ist.

12. Kinnhalter nach einem der vorangehenden Ansprüche, **dadurch gekennzeichnet, dass** unterschiedliche Stützfüße sich in ihrer Höhe (H) zwischen einer Stützfläche (46) an das Musikinstrument (12) und einer Stützfläche an die Kinnstütze (32) unterscheiden und/oder in der Art der Fixierung der Halteeinrichtung (34; 126) unterscheiden.

13. Kinnhaltersystem, umfassend einen Kinnhalter gemäß einem der vorangehenden Ansprüche und einen Satz (122; 148) von Stützfüßen (42, 44; 132, 134), wobei der Satz von Stützfüßen mindestens zwei unterschiedliche Stützfüße umfasst.

14. Musikinstrument, welches mit einem Kinnhalter gemäß einem der Ansprüche 1 bis 12 versehen ist.

## Claims

1. Chin rest for a musical instrument (12), comprising a chin support (32) and a holding device (34; 126) for holding the chin support (32) on the musical instrument (12), **characterized by** a plurality of support feet (42, 44; 132, 134) via which the chin support (32) supports itself on a top (14) of the musical instrument (12), wherein the support feet (42, 44; 132, 134) are releasably arranged on the chin support (32) and wherein the support feet (42, 44; 132, 134) are lockably rotatably and/or lockably swivelably and/or lockably tiltably fixable to the chin support (32) and wherein the chin support (32) comprises a first circular arc element (60) which comprises a first circular arc area (62) and on which a support foot (42, 44; 132, 134) supports itself with a second circular arc element (82) via a second circular arc area (84) thereof.

2. Chin rest in accordance with claim 1, **characterized in that** the holding device (34; 126) comprises at least one holding foot (106; 140) which is provided for support against a back (16) of the musical instrument (12) opposite the top (14), in particular wherein the chin rest is clampable, by way of the holding device (34; 126), to the musical instrument (12) between the top (14) and the back (16) thereof.

3. Chin rest in accordance with claim 1 or 2, **characterized in that** the support feet (42, 44; 132, 134) are provided for support on a rim region of the top (14) of the musical instrument (12) in a direction towards a rib (18).

4. Chin rest in accordance with any one of the preceding claims, **characterized in that** with the chin rest fixed to the musical instrument (12) a free space (52), in particular a free space (52) for a tailpiece (24), is formed between the chin support (32), the support feet (42, 44; 132, 134) and the top (14) of the musical instrument (12).

5. Chin rest in accordance with any one of the preceding claims, **characterized in that** the support feet (42, 44; 132, 134) are arranged at or in the vicinity of an outer edge of the chin support (32).

6. Chin rest in accordance with any one of the preceding claims, **characterized in that** at least a first support foot (42; 132) and a second support foot (44; 134) are provided, and in particular **in that** the first support foot (42; 132) and the second support foot (44; 134) are spaced apart from each other, with an interspace (54) lying between the first support foot (42; 132) and the second support foot (44; 134), and in particular **in that** the interspace (54) communicates with a free space (52) between the chin support (32) and the top (14) of the musical instrument (12) when the chin rest is fixed to the latter.

7. Chin rest in accordance with any one of the preceding claims, **characterized in that** the holding device (34; 126) is fixed or fixable to the support feet (42, 44; 132, 134), and in particular **in that** the support feet (42; 44) comprise at least one insertion guide (104) which is arranged and configured such that an associated clamping element (38; 40) of the holding device (34) is insertable thereinto in an inserting direction that is at an incline to a clamping direction (112), in particular wherein the clamping element (38; 40) is adjustable in the clamping direction (112), and in particular **in that** the at least one insertion guide (104) is formed by at least one channel (116) in a support foot (42; 44).

8. Chin rest in accordance with any one of the preceding claims, **characterized in that** one of the circular arc areas (62; 84) has a concave shape, while the other circular arc area (84; 62) has a convex shape to conform to said concave shape.

9. Chin rest in accordance with any one of the preceding claims, **characterized in that** the support feet (42, 44; 132, 134) comprise one or more support elements (86a, 86b) which support themselves on a side (76) of the chin support (32) that is oriented transversely to a support face in a clamping direction (112), and in particular **in that** at least a first support element (86a) and a second support element (86b) are provided, with an interspace lying therebetween, and in particular **in that**, when a support foot (42, 44; 132, 134) is fixed, at least one fixing sleeve (68) of the chin support (32) is positioned in the interspace.

10. Chin rest in accordance with any one of the preceding claims, **characterized in that** the chin support (32) has sitting thereat, in associated relation with a support foot (42, 44; 132, 134), at least one fixing sleeve (68) which is in particular provided with a thread (70), and in particular **in that** the at least one fixing sleeve (68) is oriented at an acute angle (72) relative to a surface (36) of the chin support (32), wherein the acute angle (72) is in particular in the range between 30° and 60°, and in particular **in that** the at least one fixing sleeve (68) is oriented inwardly and away from an outer edge of the chin support (32), and in particular **in that** the support foot (42, 44; 132, 134) is releasably fixed or fixable to the chin support (32) by having one or more screws (92) engage the at least one fixing sleeve (68).

11. Chin rest in accordance with any one of the preceding claims, **characterized in that** a support foot (42, 44; 132, 134) has a padding (48) arranged on a support face (46) against the musical instrument.

12. Chin rest in accordance with any one of the preceding claims, **characterized in that** different support feet differ in their height (H) between a support face (46) against the musical instrument (12) and a support face against the chin support (32) and/or differ in the manner of fixing the holding device (34; 126).

13. Chin rest system, comprising a chin rest in accordance with any one of the preceding claims and a set (122; 148) of support feet (42, 44; 132, 134), wherein the set of support feet comprises at least two different support feet.

14. Musical instrument, provided with a chin rest in accordance with any one of claims 1 to 12.

## Revendications

1. Mentonnière pour un instrument de musique (12) comprenant un support de menton (32) et un dispositif de maintien (34 ; 126) servant à maintenir le support de menton (32) sur l'instrument de musique (12), **caractérisée par** plusieurs pieds-supports (42, 44 ; 132, 134), par l'intermédiaire desquels le support de menton (32) prend appui au niveau d'une paroi supérieure (14) de l'instrument de musique (12), les pieds-supports (42, 44 ; 132, 134) étant disposés de manière amovible au niveau du support de menton (32), les pieds-supports (42, 44 ; 132, 134) pouvant être fixés au niveau du support de menton (32) de manière à pouvoir tourner et/ou pivoter et/ou être incliné de manière à pouvoir être bloqués, et le support de menton (32) présentant un premier élément en arc de cercle (60) pourvu d'une première surface en arc de cercle (62), au niveau duquel un pied-support (42, 44 ; 132, 134) pourvu d'un deuxième élément en arc de cercle (82) prend appui par l'intermédiaire d'une deuxième surface en arc de cercle (84).

2. Mentonnière selon la revendication 1, **caractérisée en ce que** le dispositif de maintien (34 ; 126) présente au moins un pied de maintien (106 ; 140), qui est adapté pour prendre appui au niveau d'une paroi inférieure (16), faisant face à la table (14), de l'instrument de musique (12), la mentonnière pouvant en particulier être serrée par l'intermédiaire du dispositif de maintien (34 ; 126) au niveau de l'instrument de musique (12) entre la paroi supérieure (14) et la paroi inférieure (16).

3. Mentonnière selon la revendication 1 ou 2, **caractérisée en ce que** les pieds-supports (42, 44 ; 132, 134) sont prévus pour prendre appui au niveau d'une zone au bord de la paroi supérieure (14) de l'instrument de musique (12) en direction d'un cadre (18).

4. Mentonnière selon l'une quelconque des revendications précédentes, **caractérisée en ce qu'**un espace libre (52) est formé en particulier pour un cordier (24) entre le support de menton (32), les pieds-supports (42, 44 ; 132, 134) et la paroi supérieure (14) de l'instrument de musique (12) lorsque la mentonnière est fixée au niveau de l'instrument de musique (12).

5. Mentonnière selon l'une quelconque des revendications précédentes, **caractérisée en ce que** les pieds-supports (42, 44 ; 132, 134) sont disposés au niveau d'un bord extérieur du support de menton (32) ou à proximité dudit bord.

6. Mentonnière selon l'une quelconque des revendications précédentes, **caractérisée en ce qu'**au moins un premier pied-support (42 ; 132) et un deuxième pied-support (44 ; 134) sont prévus, et en particulier **en ce que** le premier pied-support (42 ; 132) et le deuxième pied-support (44 ; 134) sont écartés l'un de l'autre par un espace intermédiaire (54) situé entre le premier pied-support (42 ; 132) et le deuxième pied-support (44 ; 134), et en particulier **en ce que** l'espace intermédiaire (54) est relié à un espace libre (52) entre le support de menton (32) et la table (14) de l'instrument de musique (12) lorsque la mentonnière est fixée au niveau dudit instrument de musique.

7. Mentonnière selon l'une quelconque des revendications précédentes, **caractérisée en ce que** le dispositif de maintien (34 ; 126) est ou peut être fixé au niveau des pieds-supports (42, 44 ; 132, 134), et en particulier **en ce que** les pieds-supports (42 ; 44) présentent au moins une coulisse d'insertion par coulissement (104) qui est disposée et réalisée de telle sorte qu'un élément de serrage (38 ; 40) associé du dispositif de maintien (34) peut être inséré par coulissement dans ladite coulisse d'insertion par coulissement dans une direction d'insertion par coulissement de manière oblique par rapport à une direction de serrage (112), l'élément de serrage (38 ; 40) pouvant être en particulier placé dans la direction de serrage (112), et en particulier en ce que l'au moins une coulisse d'insertion par coulissement (104) est formée par au moins un canal (116) dans un pied-support (42 ; 44).

8. Mentonnière selon l'une quelconque des revendications précédentes, **caractérisée en ce qu'**une surface en arc de cercle (62 ; 84) est réalisée de manière concave, et **en ce que** l'autre surface en arc de cercle (84 ; 62) est réalisée, de manière adaptée à la première, de manière convexe.

9. Mentonnière selon l'une quelconque des revendications précédentes, **caractérisée en ce que** le pied-support (42, 44 ; 132, 134) comprend un ou plusieurs éléments de support (86a, 86b), qui prennent appui au niveau d'un côté (76) du support de menton (32), qui est orienté de manière transversale par rapport à une surface de support dans une direction de serrage (112), et en particulier **en ce qu'**au moins un premier élément de support (86a) et un deuxième élément de support (86b) sont prévus, entre lesquels se trouve un espace intermédiaire, et en particulier **en ce qu'**au moins un manchon de fixation (68) du support de menton (32) est positionné dans l'espace intermédiaire lorsqu'un pied-support (42, 44 ; 132, 134) est fixé.

10. Mentonnière selon l'une quelconque des revendications précédentes, **caractérisée en ce que** siège, au niveau du support de menton (32), au moins un manchon de fixation (68) associé à un pied-support (42, 44 ; 132, 134), lequel manchon de fixation est pourvu en particulier d'un filetage (70), et en particulier **en ce que** l'au moins un manchon de fixation (68) est orienté selon un angle aigu (72) par rapport à une surface (36) du support de menton (32), l'angle aigu (72) se situant en particulier dans une plage comprise entre 30° et 60°, et en particulier **en ce que** l'au moins un manchon de fixation (68) est orienté vers l'intérieur de manière éloignée d'un bord extérieur du support de menton (32), et en particulier **en ce que** le pied-support (42, 44 ; 132, 134) est fixé ou peut être fixé de manière amovible au support de menton (32) par la prise d'une ou de plusieurs vis (92) au niveau de l'au moins un manchon de fixation (68).

11. Mentonnière selon l'une quelconque des revendications précédentes, **caractérisée en ce qu'**un rembourrage (48) est disposé au niveau d'un pied-support (42, 44 ; 132, 134) au niveau d'une surface de support (46) pour l'instrument de musique.

12. Mentonnière selon l'une quelconque des revendications précédentes, **caractérisée en ce que** différents pieds-supports se distinguent par leur hauteur (H) entre une surface de support (46) au niveau de l'instrument de musique (12) et une surface de support au niveau du support de menton (32) et/ou dans la manière de la fixation du dispositif de maintien (34 ; 126).

13. Système formant une mentonnière, comprenant une mentonnière selon l'une quelconque des revendications précédentes et un ensemble (122 ; 148) de pieds-supports (42, 44 ; 132, 134), l'ensemble de pieds-supports comprenant au moins deux pieds-supports différents.

14. Instrument de musique, qui est pourvu d'une mentonnière selon l'une quelconque des revendications 1 à 12.
